# EUROPÄISCHE PATENTSCHRIFT

(11) **EP 2 163 700 B1**
(45) Veröffentlichungstag und Bekanntmachung des Hinweises auf die Patenterteilung: **02.05.2018**
(21) Anmeldenummer: 09011627.8
(22) Anmeldetag: 11.09.2009
(51) Int. Cl.: E04B 2/88, E04F 13/08, E04F 13/14

(54) **Glasfassade**
Glass facade
Façade en verre

(30) Priorität: 13.09.2008 DE 202008012164 U
(43) Veröffentlichungstag der Anmeldung: 17.03.2010
(73) Patentinhaber: Längle Glas GmbH, 6840 Götzis (AT)
(72) Erfinder: Längle, Oswin, 6850 Dornbirn (AT)
(74) Vertreter: Riebling, Peter

(56) Entgegenhaltungen:
- EP-B1- 1 136 632
- DE-A1- 10 307 866
- DE-U1- 20 304 988

## Beschreibung

Die Erfindung betrifft eine Glasfassade mit Glastafeln nach dem Oberbegriff des Patentanspruches 1, wobei die Glastafeln durch Träger an einem Gebäude gehalten werden und eine Gebäude-Außenwand bilden oder einer Gebäude-Außenwand schützend vorgelagert sind, wobei die Glastafeln vertikaler Glastafel-Reihen in Frontansicht gesehen sich gegenseitig in der Art von Dachziegeln oder Schindeln überlappen bzw. überdecken, sich jedoch nicht direkt berühren.

Derartige auf die Gebäude-Außenwand aufgesetzte Glasfassaden dienen zum einen einer Wärmeisolation, zum anderen aber auch zum Schutz vor Verwitterung und anderer mechanischer Beschädigung. Damit können die Heizkosten verringert werden, aber auch die Wartungskosten, die Gebäude-Außenwand nur noch selten, wenn überhaupt neu gestrichen oder gar neu verputzt werden muss.

Die DE 10307866 A1 offenbart eine gattungsgemäße Glasfassade aus rahmenlos verlegten und sich schuppenartig überlappenden Glastafeln, wobei Scheibenhalter mit Auflageflächen Vorgesehen sind, auf denen jeweils der untere Rand einer oberen Glastafel aufliegt. Die Scheibenhalter weisen von der Gebäude-Unterkonstruktion abstehende und an dieser befestigte Tragstangen auf, welche Bohrungen in den oberen Eckbereichen der unteren Glastafeln durchsetzen, wobei die untere Glastafel gegenüber einer Verschiebung in axialer Richtung der Stange gesichert ist, und an deren von der Gebäude-Unterkonstruktion abgewandten Enden Tragteile lösbar befestigt sind, welche die Auflagefläche für den unteren Rand der oberen Glastafel aufweisen.

Die EP 1136632 B1 offenbart eine gattungsgemäße Glasfassade aus Glastafeln, welche von oben nach unten entlang der Fassade aufeinander folgend schuppenartig überlappend angeordnet sind. Weiterhin sind ein Doppel- und ein Vierfachhalter zur Lagerung von zwei bzw. vier Glastafeln offenbart.

Nachteil der zuvor genannten gattungsgemäßen Glasfassaden aus Glastafeln ist, dass nur vertikal übereinander angeordnete Glastafeln überlappen und vor Regen schützen, jedoch horizontal nebeneinander angeordnete Glastafeln einen gewissen Abstand zueinander einnehmen müssen, da die aus Stahl oder Aluminium bestehende Tragkonstruktion thermischen Ausdehnungen ausgesetzt sind und damit die Glastafeln beschädigt werden, wenn Sie ohne Spiel Stoß and Stoß gesetzt werden.

Die DE 203 04 988 U1 zeigt ein Glasbauelement, welches in Kombination mit anderen Glasbauelementen geeignet ist ein Dach oder eine Fassade flächig zu bedecken. Die verwendeten Glasbauelemente bestehen je aus einer oberen und einer unteren Scheibe, mit einem dazwischenliegenden Zwischenraum. Die obere Scheibe jedes Glasbauelements weist einen flügelähnlichen Überlappungsbereich an zwei Seiten auf, welcher es ermöglicht ein darunter liegendes Glasbauelement in horizontaler und ein weiteres Element in vertikaler Richtung zu überlappen.

Damit ist es jedoch nicht möglich, vier angrenzende Glasbauelemente überlappen zu lassen, vielmehr muss hierbei immer ein Element - ausgehend von einer Ecke der Fassade - zwei weitere Elemente überdecken, welche wiederum je zwei weitere Glaselemente mit ihren seitlichen Überlappungsflügeln überlappen.

Die Glasbauelemente sind aufgrund der Sandwichstruktur zudem sehr schwer und benötigen eine stabile und daher kostenintensive Halterung und Verankerung an dem Gebäude.

Ein weiterer Nachteil ist, dass durch die linienförmige Lagerung, die Last (Winddruck, Schnee etc.) über die ganze Kante, d.h. über die komplette Länge an das darunterliegende Element abgegeben wird.

Aufgabe der vorliegenden Erfindung ist es daher, eine gattungsgemäße Glasfassade aus Glastafeln derart weiter zu bilden, dass die Dichtheit gegen Witterungseinflüsse wesentlich verbessert wird, ohne dass die Glasfassade wesentlich kostenintensiver wird.

Zur Lösung der gestellten Aufgabe dienen die Merkmale des Patentanspruchs 1. Weiterbildungen sind Gegenstand der abhängigen Ansprüche.

Wesentlich dabei ist, dass die Überschuppung, d.h. Überlappung der Glastafeln sowohl in horizontaler, als auch vertikaler Richtung erfolgt, wobei sich die Ränder im Eckbereich von vier aneinander angrenzenden Glastafeln gegenseitig überlappen und diese Ränder im Eckbereich der Glastafeln in einem einzigen Träger gehalten sind. Vorteil ist, dass keine vertikalen Fugen mehr vorhanden sind und damit die Regendichtheit wesentlich verbessert ist, ebenso wie der Schutz gegen Schmutzpartikel und mechanischen Beschädigungen der ggfs. darunter befindlichen Gebäude-Aussenwand oder in dem Gebäude befindlichen Gegenstände (z.B. Fahrzeuge in einer Hochgarage). Zudem ist diese Konstruktion sehr kostengünstig, da ohnehin pro Glastafel vier Haltepunkte bzw. Träger vorhanden sein müssen, die bei der vorliegenden Erfindung dann lediglich im Abstand zur Gebäude-Aussenwand bzw. zu einem Gebäude-Tragelement variieren müssen.

Hierbei kann die Schuppung bzw. Überlappung der horizontalen Glastafel-Reihen ebenfalls wie die der vertikalen Glastafel-Reihen schräg unter einem definierten konstanten Winkel von z.B. 5° erfolgen (von links nach rechts abfallend oder aufsteigend), oder aber die horizontalen Glastafel-Reihen können auch ohne Schrägverlauf auf zwei, drei oder vier unterschiedlichen Ebenen parallel im Abstand zueinander oder zur Gebäude-Außenwand bzw. zu einer gedachten Vertikalen angeordnet sein.

Bevorzugt wird unabhängig davon, ob die Glastafeln schräg oder parallel zur Gebäude-Außenwand bzw. zur gedachten Vertikalen verlaufen, wenn die Schuppung bzw. Überlappung, derart erfolgt, dass die vertikalen und die horizontalen Glastafeln abwechselnd überdecken bzw. ineinander greifen. Es liegt daher bei zwei zueinander benachbarten vertikalen Glastafel-Reihen zunächst eine erste Glastafel der ersten vertikalen Glastafel-Reihe über einer ersten Glastafel der zweiten vertikalen Glastafel-Reihe. Unter dieser ersten Glastafel der zweiten vertikalen Glastafel-Reihe liegt dann die zweite Glastafel der ersten vertikalen Glastafel-Reihe. Unter dieser zweiten Glastafel der ersten vertikalen Glastafel-Reihe liegt dann die zweite Glastafel der zweiten vertikalen Glastafel-Reihe. Natürlich kann auch der analog umgekehrte Anordnungs-Fall vorgesehen sein.

Die Glastafeln der horizontalen Glastafel-Reihen können von links nach rechts ansteigen oder von rechts nach links. Jedoch steigen die Glastafeln der vertikalen Glastafel-Reihen stets von oben nach unten an - oder mit anderen Worten fallen die Glastafeln der vertikalen Glastafel-Reihen stets von unten nach oben ab, wodurch Regenwasser zuverlässig auf den Erdboden und nicht Richtung Gebäude-Aussenwand bzw. Gebäude-Innenraum abgeleitet wird.

Das Ansteigen bzw. Abfallen der Glastafeln der vertikalen und der horizontalen Glastafel-Reihen wird durch unterschiedlich tiefe Träger erzielt, wobei diese Träger bevorzugt tiefenverstellbar, d.h. in Richtung auf die Gebäude-Aussenwand bzw. den Gebäude-Innenraum ausgebildet sind.

Der Abstand in der Tiefe zwischen zwei benachbarten Glastafeln liegt bei ca. 5 bis 15 mm, typisch bei 10 mm. Der Überlappungsbereich in der Höhe und Breite zwischen zwei benachbarten Glastafeln liegt bei ca. 0 bis 60 mm, typisch bei 20 mm.

Bevorzugt wird ein einziger Träger für jeweils eine Ecke von vier unterschiedlichen zueinander benachbarten Glastafeln, wobei alle vier Ecken jeder Glastafel in einem Träger gehalten werden. Es können aber auch lauter einzelne Träger für jede Ecke der Glastafeln vorgesehen sein.

Im Folgenden wird die Erfindung beispielhaft anhand von Zeichnungen näher erläutert, aus denen weitere Merkmale und Vorteile der Erfindung hervorgehen.

Es zeigt
Figur 1: Seitenansicht im Querschnitt durch die Fassadenmitte im Bereich der Träger;
Figur 2: Draufsicht auf die Fassade nach Figur 1 im Querschnitt im Bereich der untersten Träger;
Figur 3: Frontansicht auf die Fassade nach Figuren 1 und 2;
Figur 4: Draufsicht auf die Fassade nach Figur 1 im Querschnitt im Bereich des mittleren Vierfach-Trägers ohne äußere Träger.

Die Figuren zeigt eine Glasfassade 1 mit vier Glastafeln 2-5, welche über Träger 6-14 mit einer Gebäude-Aussenwand 15 verbunden sind. Natürlich kann die Glasfassade 1 auch die Gebäude-Aussenwand selbst bilden und auf einer anderen Gebäude-Tragkonstruktion (nicht gezeigt) über Träger 6-14 fest liegen.

Die vier Glastafeln 2-5 der Glasfassade 1 sind derart angeordnet, dass sie einen Tiefenabstand 21, 23 von ca. 10 mm zueinander einnehmen und zwei in Höhenrichtung 19 verlaufende, zueinander benachbarte, vertikale Glastafel-Reihen 16 und zwei in Breitenrichtung 20 verlaufende, zueinander benachbarte, horizontale Glastafel-Reihen 17 bilden, welche sich erfindungsgemäß in Tiefenrichtung 18 gesehen vertikal und auch horizontal überlappen bzw. überdecken. Somit sind jeweils vertikale, als auch horizontal benachbarte Glastafeln 2-5 durch eine Überdeckung 22, 24 von ca. 20 mm überdeckt bzw. überlappt, wobei sie sich aber gegenseitig nicht direkt berühren, sondern den Tiefenabstand 21, 23 von ca. 10 mm zueinander einhalten.

In Figur 4 ist im Bereich des mittleren Halters 7 erkennbar, dass die Überdeckung der vertikalen Glastafel-Reihen 16 Vorrang vor der Überdeckung der horizontalen Glastafel-Reihen 17 hat, so dass die linke obere Glastafel 2 oben auf liegt, weiter in Tiefenrichtung 18 unten gelegen dann die rechte obere Glastafel 4 folgt, gefolgt von der linken unteren Glastafel 3, gefolgt von der rechten unteren Glastafel 5, die jeweils zueinander einen Tiefenabstand 23 von ca. 10 mm in der Tiefenrichtung 18 einhalten und sich nicht direkt berühren. Natürlich kann die Reihenfolge der Glastafeln analog umgekehrt auch lauten (in Tiefenrichtung 18 gesehen): 4, 2, 5, 3, anstatt 2, 4, 3, 5.

Natürlich ist es in einer anderen Ausführungsform der Erfindung auch möglich, dass die Überdeckung der horizontalen Glastafel-Reihen 17 Vorrang vor der Überdeckung der vertikalen Glastafel-Reihen 16 hat, dann würde die Reihenfolge der Glastafeln lauten (in Tiefenrichtung 18 gesehen): 2, 3, 4, 5 oder analog umgekehrt 4, 5, 2, 3.

Die Schichtung bzw. Überdeckung ist daher nahezu beliebig, jedoch liegen die beiden vertikal oberen Glastafeln 2, 4 immer in Tiefenrichtung 18 gesehen über (also in Richtung vom Gebäude weg) den vertikal unteren Glastafeln 3, 5, damit Regenwasser nicht hinter die Glastafeln 2-5, sondern davor zu Boden rinnt.

Es versteht sich von selbst, dass die Anzahl der Glastafeln 2-5 auch 6, 8, 10, 12 oder mehr sein kann, wobei das zuvor erläuterte Prinzip der Schichtung bzw. Überdeckung aber stets beibehalten bleibt oder sogar innerhalb einer Glasfassade 1 auch variieren kann.

Den Figuren 1-3 ist entnehmbar, dass die äußeren Ränder einzelner Glastafeln 2-5 über Einfach-Träger 9, 11 und 12, 14 gehalten werden, die Ränder von zwei aneinander angrenzenden Glastafeln 2-5 über Horizontal-Doppel-Träger 6, 8 und Tiefen-Doppel-Träger 10, 13, und die Ränder von vier aneinander angrenzenden Glastafeln 2-5 über den Vierfach-Träger 7.

Alle Träger 6-14 sind in Tiefenrichtung 18 einstellbar dadurch, dass diese durch unterschiedliche Winkel gebildet sind, welche miteinander über Befestigungselemente 26 verbunden sind, die in Langlöcher 25 in einem der sich gegenüberliegenden Winkel der Träger 6-14 eingreifen.

### Zeichnungslegende

1. Glasfassade
2. Glastafel oben links
3. Glastafel unten links
4. Glastafel oben rechts
5. Glastafel unten rechts
6. Horizontal-Doppel-Träger oben mitte
7. Vierfach-Träger mitte mitte
8. Horizontal-Doppel-Träger unten mitte
9. Einfach-Träger links oben
10. Tiefen-Doppel-Träger links mitte
11. Einfach-Träger links unten
12. Einfach-Träger rechts oben
13.Tiefen-Doppel-Träger rechts mitte
14. Einfach-Träger rechts unten
15. Gebäude-Aussenwand
16. vertikale Glastafel-Reihen
17. horizontale Glastafel-Reihen
18. Tiefenrichtung
19. Höhenrichtung
20. Breitenrichtung
21. Tiefenabstand zwischen benachbarten Glasplatten 2-5 vertikaler Glastafel-Reihen 16
22. horizontale Überdeckung zwischen benachbarten Glasplatten 2-5 vertikaler Glastafel-Reihen 16
23. Tiefenabstand zwischen benachbarten Glasplatten 2-5 horizontaler Glastafel-Reihen 17
24. vertikale Überdeckung zwischen benachbarten Glasplatten 2-5 horizontaler Glastafel-Reihen 17
25. Langlöcher
26. Befestigungsmittel

## Patentansprüche

1. Glasfassade (1) mit Glastafeln (2-5), welche durch Träger (6-14) an einem Gebäude gehalten werden und entweder eine Gebäude-Außenwand bilden oder aber einer Gebäude-Außenwand (15) schützend vorgelagert sind, wobei die Glastafeln (2, 3, 4, 5) vertikaler Glastafel-Reihen (16) in Tiefenrichtung (18) gesehen sich gegenseitig in der Art von Dachziegeln oder Schindeln überlappen bzw. überdecken, so dass ein horizontal sich erstreckender Überlappungsbereich (22) in Breitenrichtung (20) vorhanden ist, wobei jedoch die Glastafeln (2-5) sich nicht direkt berühren und so einen gegenseitigen Tiefenabstand (21) aufweisen, und auch die Glastafeln (2, 4; 3, 5) horizontaler, nebeneinander angeordneter Glastafel-Reihen (17) in der Tiefenrichtung (18) gesehen sich gegenseitig in der Art von Dachziegeln oder Schindeln überlappen bzw. überdecken, so dass ein vertikal sich erstreckender Überlappungsbereich (24) in Höhenrichtung (19) vorhanden ist, wobei jedoch die Glastafeln (2-5) sich nicht direkt berühren und so einen gegenseitigen Tiefenabstand (23) aufweisen, **dadurch gekennzeichnet, dass** sich die Ränder im Eckbereich von vier aneinander angrenzenden Glastafeln (2-5) gegenseitig überlappen und diese Ränder im Eckbereich der Glastafeln (2-5) in einem einzigen Träger (7) gehalten sind.

2. Glasfassade (1) nach Anspruch 1, **dadurch gekennzeichnet, dass** die Glastafeln (2, 3; 4, 5) vertikaler Glastafel-Reihen (16) in Höhenrichtung (19) gesehen von oben nach unten in der Tiefenrichtung (18) aufsteigen bzw. von unten nach oben in der Tiefenrichtung (18) abfallen.

3. Glasfassade (1) nach Anspruch 1 oder 2, **dadurch gekennzeichnet, dass** die Glastafeln (2, 4; 3, 5) horizontaler Glastafel-Reihen (17) in Breitenrichtung (20) gesehen von links nach rechts in der Tiefenrichtung (18) abfallen oder aufsteigen.

4. Glasfassade (1) nach Anspruch 1, **dadurch gekennzeichnet, dass** die Glastafeln (2, 4; 3, 5) in Breitenrichtung (20) gesehen horizontaler Glastafel-Reihen (17) in der Tiefenrichtung (18) parallel zueinander oder zur Gebäude-Außenwand (15) oder zu einer gedachten vertikalen Ebene mit Tiefenabstand (21, 23) versetzt angeordnet sind.

5. Glasfassade (1) nach einem der Ansprüche 1 bis 4, **dadurch gekennzeichnet, dass** die Glastafeln (2-4) der vertikalen Glastafel-Reihen (16) und der horizontalen Glastafel-Reihen (17) sich abwechselnd überdecken bzw. ineinander greifen.

6. Glasfassade (1) nach einem der Ansprüche 1 bis 3 und 5, **dadurch gekennzeichnet, dass** das Ansteigen bzw. Abfallen der Glastafeln (2-4) der vertikalen Glastafel-Reihen (16) und der horizontalen Glastafel-Reihen (17) durch unterschiedlich tiefe Träger (6-14) in Tiefenrichtung (18) erzielt wird.

7. Glasfassade (1) nach einem der Ansprüche 1 bis 6, **dadurch gekennzeichnet, dass** der Tiefenabstand (21, 23) in der Tiefenrichtung (18) zwischen zwei benachbarten Glastafeln bei ca. 5 bis 15 mm, typisch bei 10 mm liegt.

8. Glasfassade (1) nach einem der Ansprüche 1 bis 7, **dadurch gekennzeichnet, dass** der Überlappungsbereich (22, 24) in der Höhenrichtung (19) und der Breitenrichtung (20) zwischen zwei benachbarten Glastafeln (2-5) bei ca. 0 bis 60 mm, typisch bei 20 mm liegt.

9. Glasfassade (1) nach einem der Ansprüche 1 bis 8, **dadurch gekennzeichnet, dass** die Träger (6-14) in Tiefenrichtung (18) einstellbar und feststellbar ausgebildet sind.

10. Glasfassade (1) nach Anspruch 9, **dadurch gekennzeichnet, dass** die Einstellbarkeit und Feststellbarkeit der Träger (6-14) in Tiefenrichtung (18) mittels Langlöcher (25) geschieht, in welche Befestigungsmittel (26) eingreifen.

11. Glasfassade (1) nach einem der Ansprüche 1 bis 10, **dadurch gekennzeichnet, dass** Vierfach-Träger (7) zur Aufnahme von vier zueinander benachbarten Eckbereichen der Glastafeln (2-5) vorgesehen sind.

12. Glasfassade (1) nach einem der Ansprüche 1 bis 11, **dadurch gekennzeichnet, dass** Horizontal-Doppel-Träger (6, 8) zur Aufnahme von zwei zueinander benachbarten Eckbereichen der Glastafeln (2-5) vorgesehen sind.

13. Glasfassade (1) nach einem der Ansprüche 1 bis 12, **dadurch gekennzeichnet, dass** Tiefen-Doppel-Träger (10, 13) zur Aufnahme von zwei zueinander benachbarten Eckbereichen der Glastafeln (2-5) vorgesehen sind.

14. Glasfassade (1) nach einem der Ansprüche 1 bis 13, **dadurch gekennzeichnet, dass** Einfach-Träger (9, 11, 12, 14) zur Aufnahme eines freien, keine benachbarte Glastafel (2-5) aufweisenden Eckbereiches von Glastafeln (2-5) vorgesehen sind.

15. Glasfassade (1) nach einem der Ansprüche 1 bis 14, **dadurch gekennzeichnet, dass** die vier Glastafeln (2-5) der Glasfassade (1) zwei in Höhenrichtung (19) verlaufende, zueinander benachbarte, vertikale Glastafel-Reihen (16) und zwei in Breitenrichtung (20) verlaufende, zueinander benachbarte, horizontale Glastafel-Reihen (17) bilden, welche sich in Tiefenrichtung (18) gesehen vertikal und auch horizontal überlappen.

16. Glasfassade (1) nach Anspruch 15, **dadurch gekennzeichnet, dass** jeweils vertikale, als auch horizontal benachbarte Glastafeln (2-5) eine Überdeckung (22, 24) unter Einhaltung eines Tiefenabstandes (21, 23) bilden.

## Claims

1. Glass facade (1) with glass plates (2-5) which are mounted on a building by supports (6-14) and either form a building outer wall or are supported in front of a building outer wall (15) in protecting manner, wherein the glass plates (2, 3, 4, 5) of vertical glass plate rows (16), seen in depth direction (18), overlap or cover one another mutually like roofing tiles or shingles so that a horizontally extending overlapping region (22) is present in breadth direction (20), but wherein the glass plates (2-5) do not contact one another directly and thus have a mutual depth distance (21), and also the glass plates (2, 4; 3, 5) of horizontal glass plate rows (17) arranged next to one another, seen in depth direction (18), overlap or cover one another mutually like roofing tiles or shingles so that a vertically extending overlapping region (24) is present in height direction (19), but wherein the glass plates (2-5) do not contact one another directly and thus have a mutual depth distance (23), **characterised in that** the edges overlap mutually in the corner region of four glass plates (2-5) adjoining one another and these edges are mounted in the corner region of the glass plates (2-5) in a single support (7).

2. Glass facade (1) according to claim 1, **characterised in that** the glass plates (2, 3; 4, 5) of vertical glass plate rows (16), seen in height direction (19), rise from top to bottom in depth direction (18) or fall from bottom to top in depth direction (18).

3. Glass facade (1) according to claim 1 or 2, **characterised in that** the glass plates (2, 4; 3, 5) of horizontal glass plate rows (17), seen in breadth direction (20), fall or rise from left to right in depth direction (18).

4. Glass facade (1) according to claim 1, **characterised in that** the glass plates (2, 4; 3, 5), seen in breadth direction (20), of horizontal glass plate rows (17) in depth direction (18) are arranged parallel to one another or offset by depth distance (21, 23) to the building outer wall (15) or to an imaginary vertical plane.

5. Glass facade (1) according to one of claims 1 to 4, **characterised in that** the glass plates (2-4) of the vertical glass plate rows (16) and of the horizontal glass plate rows (17) cover one another alternately or engage one in another.

6. Glass facade (1) according to one of claims 1 to 3 and 5, **characterised in that** the rise or fall of the glass plates (2-4) of the vertical glass plate rows (16) and of the horizontal glass plate rows (17) is achieved by different depth supports (6-14) in depth direction (18).

7. Glass facade (1) according to one of claims 1 to 6, **characterised in that** the depth distance (21, 23) in depth direction (18) between two adjoining glass plates lies at about 5 to 15 mm, typically at 10 mm.

8. Glass facade (1) according to one of claims 1 to 7, **characterised in that** the overlapping region (22, 24) in the height direction (19) and the breadth direction (20) between two adjoining glass plates (2-5) lies at about 0 to 60 mm, typically at 20 mm.

9. Glass facade (1) according to one of claims 1 to 8, **characterised in that** the supports (6-14) are designed to be adjustable and lockable in depth direction (18).

10. Glass facade (1) according to claim 9, **characterised in that** the adjustability and lockability of the supports (6-14) in depth direction (18) takes place by means of elongated holes (25) into which attachment means (26) engage.

11. Glass facade (1) according to one of claims 1 to 10, **characterised in that** quadruple supports (7) are provided to receive four corner regions of glass plates (2-5) which are adjoining one another.

12. Glass facade (1) according to one of claims 1 to 11, **characterised in that** horizontal double supports (6, 8) are provided to receive two corner regions of glass plates (2-5) which are adjoining one another.

13. Glass facade (1) according to one of claims 1 to 12, **characterised in that** depth double supports (10, 13) are provided to receive two corner regions of glass plates (2-5) which are adjoining one another.

14. Glass facade (1) according to one of claims 1 to 13, **characterised in that** single supports (9, 11, 12, 14) are provided to receive a free corner region of glass plates (2-5) which does not have adjoining glass plates (2-5).

15. Glass facade (1) according to one of claims 1 to 14, **characterised in that** the four glass plates (2-5) of the glass facade (1) form two vertical glass plate rows (16) running in height direction (19) and adjoining one another and two horizontal glass plate rows (17) running in breadth direction (20) and adjoining one another and which, seen in depth direction (18), overlap vertically and also horizontally.

16. Glass facade (1) according to claim 15, **characterised in that** in each case vertical and horizontally adjoining glass plates (2-5) form a cover (22, 24) while maintaining a depth distance (21, 23).

## Revendications

1. Façade de verre (1) avec des panneaux de verre (2-5) qui sont fixés par des supports (6-14) à un bâtiment et soit forment une paroi extérieure de bâtiment, soit sont montés, comme protection, en avant d'une paroi extérieure de bâtiment (15), les panneaux de verre (2, 3, 4, 5) de rangées verticales de panneaux de verre (16), vus dans le sens de la profondeur (18), se chevauchant ou se recouvrant mutuellement à la manière de tuiles ou de bardeaux, de sorte qu'il y a dans le sens de la largeur (20) une zone de recouvrement (22) qui s'étend horizontalement, étant précisé toutefois que les panneaux de verre (2-5) ne se touchent pas directement et présentent ainsi un écartement en profondeur (21), et les panneaux de verre (2, 3 ; 4, 5) de rangées horizontales de panneaux de verre (17) disposées côte à côte, vus dans le sens de la profondeur (18), se chevauchant ou se recouvrant mutuellement à la manière de tuiles ou de bardeaux, de sorte qu'il y a dans le sens de la hauteur (19) une zone de recouvrement (24) qui s'étend verticalement, étant précisé toutefois que les panneaux de verre (2-5) ne se touchent pas directement et présentent ainsi un écartement en profondeur (23),
**caractérisée en ce que** les bords, dans la zone d'angle de quatre panneaux de verre (2-5) contigus, se recouvrent et ces bords, dans la zone d'angle des panneaux de verre (2-5), sont fixés dans un seul support (7).

2. Façade de verre (1) selon la revendication 1, **caractérisée en ce que** les panneaux de verre (2, 3 ; 4, 5) de rangées verticales de panneaux de verre (16), vus dans le sens de la hauteur (19), augmentent de haut en bas dans le sens de la profondeur (18) ou diminuent de bas en haut dans le sens de la profondeur (18).

3. Façade de verre (1) selon la revendication 1 ou 2, **caractérisée en ce que** les panneaux de verre (2, 4 ; 3, 5) de rangées horizontales de panneaux de verre (17), vus dans le sens de la profondeur (20), diminuent ou augmentent de gauche à droite dans le sens de la profondeur (18).

4. Façade de verre (1) selon la revendication 1, **caractérisée en ce que** les panneaux de verre (2, 4 ; 3, 5), vus dans le sens de la largeur (20), de rangées horizontales de panneaux de verre (17), sont parallèles les uns aux autres ou à la paroi extérieure (15), ou sont décalés par rapport à la paroi extérieure de bâtiment (15) ou à un plan vertical imaginaire, avec un écartement en profondeur (21, 23).

5. Façade de verre (1) selon l'une des revendications 1 à 4, **caractérisée en ce que** les panneaux de verre (2-4) des rangées verticales de panneaux de verre (16) et des rangées horizontales de panneaux de verre (17) se recouvrent ou s'emboîtent alternativement.

6. Façade de verre (1) selon l'une des revendications 1 à 3 et 5, **caractérisée en ce que** l'augmentation ou la diminution des panneaux de verre (2-4) des rangées verticales de panneaux de verre (16) et des rangées horizontales de panneaux de verre (17) sont obtenues grâce à des supports (6-14) de profondeurs différentes, dans le sens de la profondeur (18).

7. Façade de verre (1) selon l'une des revendications 1 à 6, **caractérisée en ce que** l'écartement en profondeur (21, 23), dans le sens de la profondeur (18), entre deux panneaux de verre voisins est de l'ordre de 5 à 15 mm, typiquement de 10 mm.

8. Façade de verre (1) selon l'une des revendications 1 à 7, **caractérisée en ce que** la zone de recouvrement (22, 24), dans le sens de la hauteur (19) et dans le sens de la largeur (20), entre deux panneaux de verre (2-5) voisins est de l'ordre de 0 à 60 mm, typiquement de 20 mm.

9. Façade de verre (1) selon l'une des revendications 1 à 8, **caractérisée en ce que** les supports (6-14) sont conçus pour pouvoir être réglés et immobilisés dans le sens de l'épaisseur (18).

10. Façade de verre (1) selon la revendication 9, **caractérisée en ce que** la capacité de réglage et d'immobilisation des supports (6-14) dans le sens de l'épaisseur (18) est réalisée grâce à des trous oblongs (25) dans lesquels s'accrochent des moyens de fixation (26).

11. Façade de verre (1) selon l'une des revendications 1 à 10, **caractérisée en ce qu'**il est prévu des supports quadruples (7) pour recevoir quatre zones d'angle, voisines, des panneaux de verre (2-5).

12. Façade de verre (1) selon l'une des revendications 1 à 11, **caractérisée en ce qu'**il est prévu des supports horizontaux doubles (6, 8) pour recevoir deux zones d'angle, voisines, des panneaux de verre (2-5).

13. Façade de verre (1) selon l'une des revendications 1 à 12, **caractérisée en ce qu'**il est prévu des supports en profondeur doubles (10, 13) pour recevoir deux zones d'angle, voisines, des panneaux de verre (2-5).

14. Façade de verre (1) selon l'une des revendications 1 à 13, **caractérisée en ce qu'**il est prévu des supports simples (9, 11, 12, 14) pour recevoir une zone d'angle libre de panneaux de verre (2-5) qui ne présente pas de panneaux de verre (2-5) voisins.

15. Façade de verre (1) selon l'une des revendications 1 à 14, **caractérisée en ce que** les quatre panneaux de verre (2-5) de la façade de verre (1) forment deux rangées verticales de panneaux de verre (16) voisines s'étendant dans le sens de la hauteur (19), et deux rangées horizontales de panneaux de verre (17) voisines s'étendant dans le sens de la largeur (20), qui se recouvrent dans le sens de la profondeur (18) et aussi horizontalement.

16. Façade de verre (1) selon la revendication 15, **caractérisée en ce que** les panneaux de verre voisins (2-5) aussi bien verticaux qu'horizontaux forment un recouvrement (22, 24) en respectant un écartement en profondeur (21, 23) .
